# FASCICULE DE BREVET EUROPEEN

(11) **EP 2 902 555 B1**
(45) Date de publication et mention de la délivrance du brevet: **28.12.2016**
(21) Numéro de dépôt: 15152727.2
(22) Date de dépôt: 27.01.2015
(51) Int. Cl.: E03F 1/00

(54) **Piece de raccordement sur une ligne de drainage d'eaux pluviales, galerie de visite pour lignes de drainage d'eaux pluviales et ensemble de drainage comprenant ladite galerie de visite**
Anschlussteil von einer Regenwasserkanalisationsleitung, Sichtschacht für Regenwasserkanalisationsleitungen, und gesamte Kanalisationsleitung, die einen solchen Sichtschacht umfasst
Connecting part of a rainwater drainage line, inspection gallery for rainwater drainage lines and drainage assembly comprising said inspection gallery

(30) Priorité: 29.01.2014 FR 1450714
(43) Date de publication de la demande: 05.08.2015
(73) Titulaire: Costil Imex, 76780 Croisy-sur-Andelle (FR)
(72) Inventeur: Costil, Nicolas, 76780 CROISY-SUR-ANDELLE (FR)
(74) Mandataire: Cabinet Chaillot

(56) Documents cités:
- US-A- 2 153 789
- US-A1- 2004 184 884

## Description

La présente invention concerne le domaine du drainage des eaux pluviales et porte en particulier sur une pièce de raccordement sur une ligne de drainage d'eaux pluviales, une galerie de visite pour une ligne de drainage d'eaux pluviales comprenant ladite pièce de raccordement et un ensemble de drainage comprenant ladite galerie de visite raccordée à des lignes de drainage d'eaux pluviales.

On connaît les chambres de drainage des eaux pluviales, utilisées pour installer rapidement un système de gestion des eaux pluviales, de type système de rétention ou d'infiltration des eaux pluviales dans le sol.

Ces chambres de drainage des eaux pluviales ont généralement un corps longitudinal en forme d'arche en coupe transversale, des nervures étant formées sur la surface externe desdites chambres, notamment aux extrémités dans la direction longitudinale desdites chambres, afin de pouvoir les emboîter les unes sur les autres par leurs extrémités pour former une ligne de drainage des eaux pluviales.

Les systèmes de gestion des eaux pluviales comprennent maintenant souvent plusieurs lignes de drainage parallèles, formant un réseau avec une galerie de visite s'étendant à une extrémité du réseau de lignes de drainage, la galerie de visite s'étendant perpendiculairement aux lignes de drainage, permettant de vérifier l'état des différentes lignes de drainage et de procéder le cas échéant à des opérations d'entretien sur celles-ci.

A l'heure actuelle, les galeries de visite sont réalisées en béton. Elles ont donc un coût de réalisation important et demandent un temps important pour leur réalisation. En outre, étant réalisées en béton, leurs dimensions sont réduites le plus possible afin de diminuer les coûts, ce qui implique qu'il n'est pas aisé pour une personne de se déplacer à l'intérieur pour vérifier l'état des différentes lignes de drainage et éventuellement intervenir sur celles-ci.

Si l'on connaît, notamment de la demande de brevet américain US2004/0184884 A1, une pièce de raccordement pour une ligne de drainage, celle-ci ne permet que de relier deux lignes de drainage entre elles, par une conduite de plus petites dimensions.

Compte tenu des dimensions des chambres de drainage des eaux pluviales, ayant une hauteur base-sommet supérieure ou égale à 90 cm, la pièce de raccordement divulguée dans la demande US2004/0184884 A1 ne permet pas de se raccorder à l'extrémité d'une ligne de drainage, car la pièce de raccordement divulguée dans la demande US2004/0184884 A1 est destinée à s'insérer dans une ligne de drainage et a donc elle-même les dimensions globales d'une chambre de drainage utilisée dans la ligne de drainage. En conséquence, l'ouverture formée par une lucarne latérale dans la pièce de raccordement divulguée dans la demande de brevet américain US2004/0184884 A1 a des dimensions trop petites pour se raccorder à l'extrémité d'une ligne de drainage.

La Société demanderesse a constaté que le simple agrandissement homothétique de la pièce de raccordement divulguée dans la demande de brevet US2004/0184884 A1 pour que les dimensions de la lucarne correspondent aux dimensions d'une chambre de drainage pour permettre un raccordement de la lucarne à une extrémité d'une ligne de drainage ne permettait pas d'avoir une résistance suffisante de la pièce de raccordement, qui doit pouvoir supporter des poids importants, les lignes de drainage et les galeries de visite correspondantes étant le plus souvent enterrées, par exemple sous des routes.

Il existe donc un problème selon l'état antérieur de la technique selon lequel il n'existe pas de pièce de raccordement à l'extrémité d'une ligne de drainage, ayant une dimension d'ouverture suffisante pour s'accoupler directement sur la face d'extrémité d'une ligne de drainage, suffisamment résistante pour pouvoir se passer du béton pour la réalisation d'une galerie de visite.

La Société demanderesse a conçu une pièce de raccordement en matière plastique, ayant des dimensions suffisantes pour le passage facilité d'une personne procédant à des opérations de surveillance ou d'entretien, facilement acheminable sur le lieu où le système de gestion des eaux pluviales est à installer, ayant une dimension d'ouverture suffisante pour s'accoupler directement sur la face d'extrémité d'une ligne de drainage, rapidement posée par accouplement/emboîtement avec l'extrémité d'une ligne de drainage, et emboîtée avec d'autres pièces de raccordement identiques en ligne pour former une galerie de visite de lignes de drainage.

La pièce de raccordement de l'invention permet de se passer de béton pour réaliser une galerie de visite, ce dont il résulte d'importantes économies de matériaux et de temps d'installation du système de gestion des eaux pluviales avec galerie de visite des lignes de drainage.

La présente invention a donc pour objet une pièce de raccordement sur l'extrémité d'une ligne de drainage d'eaux pluviales, caractérisée par le fait qu'elle comprend un corps longitudinal arqué s'appuyant sur un plan de base, ledit corps longitudinal étant ouvert à ses deux extrémités dans le sens longitudinal, une lucarne également en forme d'arche et s'appuyant également sur le plan de base étant formée en saillie de la paroi latérale du corps longitudinal vers l'extérieur de celui-ci, la lucarne ayant une hauteur à partir du plan de base inférieure à celle du corps longitudinal, la face d'extrémité de ladite lucarne étant ouverte, parallèle au plan longitudinal perpendiculaire au plan de base contenant l'arête du corps longitudinal, et portant un moyen d'accouplement permettant un accouplement étanche de la lucarne sur l'extrémité de la ligne de drainage des eaux pluviales, des nervures de renfort étant formées sur le corps longitudinal, les nervures s'étendant sur la face externe du corps longitudinal, perpendiculairement au plan longitudinal perpendiculaire au plan de base contenant l'arête du corps longitudinal, lesdites nervures arrivant sur la lucarne se prolongeant sur la face externe de la lucarne.

On appelle ici arête la ligne de crête d'une forme arquée (corps longitudinal ou lucarne).

Le moyen d'accouplement est avantageusement constitué par un bourrelet, s'étendant sur tout ou partie de la face d'extrémité de la lucarne.

Le plan de base est fictif et correspond à la face inférieure de la pièce de raccordement, cette face inférieure étant complètement ouverte. Le fait que le corps longitudinal et la lucarne s'appuient tous les deux sur le plan de base signifie que leurs bases sont dans le même plan.

Avantageusement, la hauteur plan de base - arête du corps longitudinal est comprise entre 80 et 120 cm, et est de préférence de 90 cm.

La largeur du corps longitudinal, mesurée dans le plan de base, est comprise entre 120 et 260 cm, et est de préférence de 220 cm.

Avantageusement, la hauteur plan de base - arête de la lucarne est comprise entre 40 et 120 cm, et est de préférence de 90 cm.

La largeur de la lucarne, mesurée dans le plan de base, est comprise entre 100 et 200 cm, et est de préférence de 150 cm.

La lucarne peut s'étendre perpendiculairement à la direction longitudinale du corps longitudinal, et est de préférence centrée entre les deux extrémités (dans le sens longitudinal) du corps longitudinal, sur la paroi du corps longitudinal sur laquelle elle est formée.

Des dimensions particulières respectives du corps et de la lucarne sont indiquées ici à titre d'exemple, et ces dimensions particulières ne sont pas limitatives. Les dimensions pourront être ajustées par l'homme du métier en fonction notamment de la dimension des chambres de drainage.

Les nervures formées sur le corps longitudinal permettent d'augmenter sa résistance, leur prolongement sur la lucarne permettant de transférer sur la forme arquée de la lucarne une partie des forces s'appliquant sur le corps longitudinal, ce qui contribue à la solidité et à la résistance de la pièce de raccordement globale.

Le moyen d'accouplement formé sur la face d'extrémité de la lucarne est avantageusement complémentaire d'une nervure formée sur une face d'extrémité d'une chambre de drainage, afin de permettre un emboîtement.

Selon une caractéristique particulière, un moyen d'accouplement d'extrémité est formé sur le bord de chaque face d'extrémité du corps longitudinal arqué, l'un des moyens d'accouplement d'extrémité ayant une forme complémentaire de l'autre moyen d'accouplement d'extrémité afin de permettre un accouplement étanche de deux pièces de raccordement identiques par accouplement des moyens d'accouplement d'extrémité desdites deux pièces de raccordement.

Les moyens d'accouplement d'extrémité sont avantageusement des bourrelets, formés sur tout ou partie des pourtours des faces d'extrémité du corps longitudinal, l'un des bourrelets ayant des dimensions permettant un emboîtement sur l'autre bourrelet pour former une ligne de pièces de raccordement emboîtées côte à côté.

On peut ainsi aligner plusieurs pièces de raccordement selon l'invention, emboîtées par leurs extrémités, afin de former une galerie de visite.

Selon une caractéristique particulière de l'invention, la largeur de la lucarne à sa base est comprise entre 60 % et 90 %, de préférence environ 80%, de la longueur dans la direction longitudinale du corps longitudinal.

Des anneaux de préhension peuvent être formés sur la paroi externe du corps longitudinal et/ou de la lucarne. On peut ainsi plus facilement manipuler la pièce de raccordement, par exemple avec une grue, en vue de son transport et/ou de son installation.

La pièce de raccordement peut être est en matière plastique, de préférence du polyéthylène haute densité (PEHD), et être formée par rotomoulage. Les pièces de raccordement identiques ainsi formées par rotomoulage peuvent facilement être empilées les unes sur les autres en vue de rendre minimal l'encombrement pour leur stockage et/ou leur transport.

L'invention a également pour objet une galerie de visite de lignes de drainage d'eaux pluviales parallèles, caractérisée par le fait qu'elle comprend des pièces de raccordement telles que définies ci-dessus, accolées ou le cas échéant accouplées de manière étanche par leurs moyens d'accouplement d'extrémité, la lucarne de chacune des pièces de raccordement étant raccordée par accouplement du moyen d'accouplement de la face d'extrémité de la lucarne sur l'une des lignes de drainage.

Selon une caractéristique particulière, la galerie de visite peut comprendre en outre, sous chaque pièce de raccordement, un débourbeur ayant un corps longitudinal ayant une base sensiblement rectangulaire à partir des bords longitudinaux de laquelle s'étendent en s'évasant deux parois latérales, symétriquement par rapport au plan longitudinal moyen de la base, un rebord parallèle à la base s'étendant à partir des bords des parois latérales opposés aux bords reliés à la base, les rebords s'étendant vers l'extérieur du débourbeur.

Le débourbeur a avantageusement la même longueur que le corps longitudinal de la pièce de raccordement, et une profondeur, mesurée entre le plan de la base et le plan des rebords, comprise entre 50 et 90 cm, de préférence de 70 cm.

La hauteur importante de la pièce de raccordement, associée à la profondeur du débourbeur, permettent le passage dans la galerie d'une personne sensiblement debout, facilitant la surveillance et l'entretien des lignes de drainage.

Des cannelures peuvent être formées sur la surface externe des parois latérales du débourbeur, lesdites cannelures s'étendant du bord de la paroi latérale respective lié à la base à celui sur lequel est formé le rebord, donc s'étendant perpendiculairement au plan longitudinal moyen de la base.

La galerie de visite peut comprendre en outre, à chaque extrémité, un bouchon de fermeture de la face ouverte de la pièce de raccordement correspondante, le bouchon présentant sur sa face externe des nervures de renfort.

Le bouchon permet de supporter les forces qui s'exercent sur la pièce de raccordement à chaque extrémité de la galerie.

L'invention a également pour objet un ensemble de drainage d'eaux pluviales, comprenant une pluralité de lignes de drainage d'eaux pluviales parallèles, à une extrémité desquelles est formée une galerie de visite telle que définie ci-dessus, la lucarne de chaque pièce de raccordement étant accouplée sur l'extrémité de l'une des lignes de drainage.

La galerie de visite selon l'invention peut donc être avec ou sans débourbeur.

Pour mieux illustrer l'objet de la présente invention, on va maintenant en décrire ci-après, à titre illustratif et non limitatif, un mode de réalisation particulier, en liaison avec les dessins annexés.

Sur ces dessins :
- la Figure 1 est une vue en perspective d'une pièce de raccordement selon un mode de réalisation de l'invention ;
- la Figure 2 est une autre vue en perspective de la pièce de raccordement de la Figure 1, sur un côté de laquelle est rapporté un bouchon ;
- la Figure 3 est une vue en perspective d'un débourbeur, utilisé en association avec la pièce de raccordement des Figures 1 et 2 pour former une galerie de visite d'un système de gestion d'eaux pluviales ; et
- la Figure 4 est une vue en perspective générale représentant un système de gestion des eaux pluviales comportant une galerie de visite selon l'invention.

Si l'on se réfère aux Figures 1 et 2, on peut voir que l'on y a représenté une pièce de raccordement 1 selon un mode de réalisation de l'invention.

La pièce de raccordement 1 comprend un corps longitudinal arqué 2, et une lucarne 3 s'étendant depuis la paroi latérale du corps longitudinal 2, dans une direction orthogonale à l'axe longitudinal du corps longitudinal 2.

Le corps longitudinal 2 a une face de base ouverte, constituant le plan de base à partir duquel s'étendent à la fois le corps longitudinal 2 et la lucarne 3, la lucarne 3 ayant une hauteur (mesurée entre le plan de base et l'arête supérieure de la lucarne 3) inférieure à la hauteur du corps longitudinal 2 (mesurée entre le plan de base et l'arête du corps longitudinal 2).

Les dimensions de la face ouverte de la lucarne 3 correspondent sensiblement aux dimensions en coupe transversale d'une chambre de drainage, pour permettre un accouplement lucarne/chambre de drainage.

Sur chaque face d'extrémité du corps longitudinal 2 est formé un bourrelet, respectivement 4, 5, le bourrelet 4 étant plus large que le bourrelet 5 pour permettre un emboîtement du bourrelet 4 d'une pièce de raccordement 1 sur le bourrelet 5 d'une autre pièce de raccordement 1, afin de former une ligne destinée à former une galerie de visite, comme cela sera indiqué ci-après.

En outre, des nervures 6 sont formées sur la paroi externe du corps longitudinal 2, les nervures 6 s'étendant perpendiculairement à un plan longitudinal moyen du corps longitudinal 2 comprenant son arête.

Les nervures 6 s'étendent d'un bord longitudinal à l'autre du corps longitudinal 2, en dehors de la lucarne 3, les nervures 6 arrivant sur la lucarne 3 se prolongeant sur la paroi externe de la lucarne 3 par des nervures 6a, alignées avec les nervures 6.

Certaines des nervures 6a peuvent présenter une paroi latérale 6b plus longue, pour tenir compte du caractère arqué de la surface externe de la lucarne 3.

Une ou plusieurs autres nervures 7 (une seule représentée sur les Figures 1 et 2), parallèles à la face d'extrémité de la lucarne 3, peuvent s'étendre perpendiculairement aux nervures 6a, sur la face externe de la lucarne 3.

Les nervures 6, 6a et 7 permettent de rigidifier la structure de la pièce de raccordement 1, lui permettant d'une part de résister à son propre poids et d'autre part de supporter des charges lourdes au-dessus, par exemple lorsque la pièce de raccordement 1 est enterrée sous une route.

Le prolongement des nervures 6 par les nervures 6a sur la lucarne 3 permet de transférer sur la lucarne 3 la charge qui aurait normalement été supportée par la paroi latérale du corps longitudinal 2 s'il n'y avait pas eu de lucarne 3.

Un bourrelet 8 est formé sur la face d'extrémité de la lucarne 3, pour un emboîtement avec l'extrémité d'une ligne de drainage, comme cela sera décrit en référence à la Figure 4.

Bien que les bourrelets 4, 5 et 8 aient été représentés sur les Figures 1 et 2 continus, s'étendant sur l'intégralité du pourtour des faces d'extrémité du corps longitudinal 2 et de la lucarne 3, un bourrelet qui ne s'étendrait pas sur l'intégralité du pourtour de la face d'extrémité correspondante ou qui ne serait pas continu entrerait également dans le cadre de la présente invention.

Le bourrelet 5 présente en outre une face latérale 9, se prolongeant en un rebord en équerre 9a, la face latérale 9 permettant de garantir un bon emboîtement sur le bourrelet 5 du bourrelet 4 d'une autre pièce de raccordement 1, par guidage du bourrelet 4 par la face latérale 9.

Enfin, des anneaux 10 sont répartis sur la surface externe du corps longitudinal 2 et/ou de la lucarne 3, permettant la manipulation de la pièce de raccordement 1 notamment par des câbles reliés à une grue.

La pièce de raccordement 1 selon l'invention présente la particularité d'être empilable sur d'autres pièces de raccordement identiques, facilitant leur stockage et leur transport.

La pièce de raccordement 1 est de préférence en matière plastique, par exemple du polyéthylène haute densité (PEHD), et est formée par rotomoulage.

La pièce de raccordement 1 pourrait également être formée dans d'autres matières plastiques sans s'éloigner du cadre de la présente invention.

Comme on peut le voir sur la Figure 2, un bouchon 11 peut être prévu à une extrémité de la pièce de raccordement 1, le bouchon 11 étant destiné à supporter les forces s'exerçant sur une pièce de raccordement 1 d'extrémité dans une galerie de visite.

Le bouchon 11 selon le mode de réalisation représenté est en forme de quart de sphère, avec une surface verticale 12 destinée à s'accoupler avec le rebord 9a de la pièce de raccordement 1 par un bourrelet 12a, et une face horizontale 13, destinée à reposer en utilisation sur un plan horizontal, en pratique le sol, des nervures 15 étant prévues sur la face latérale joignant la surface verticale 12 et la surface horizontale 13, lesdites nervures 15 étant destinées à renforcer la structure du bouchon 11 en reportant sur la face horizontale 13 les forces s'exerçant sur la face verticale 12.

Il y a sur la pièce de raccordement représentée huit nervures, chacune ayant une largeur d'environ 16 cm.

Si l'on se réfère à la Figure 3, on peut voir que l'on y a représenté un débourbeur 16, destiné à être utilisé en combinaison avec une pièce de raccordement 1 pour former un élément de galerie de visite, comme cela sera décrit ci-après.

Le débourbeur 16 comprend une surface de base 17 sensiblement rectangulaire, à partir de laquelle s'étendent en s'évasant deux parois latérales 18, chaque paroi latérale 18 portant sur son bord longitudinal opposé au bord lié à la surface de base 17 un rebord, respectivement 20, 21, s'étendant vers l'extérieur du débourbeur 16 parallèlement à la surface de base 17.

Des cannelures 22 sont formées sur les parois latérales 18, pour rigidifier la structure du débourbeur 16.

En pratique, les bords longitudinaux du corps longitudinal 2 sont destinés à venir se poser sur les rebords 20, 21 du débourbeur 16 pour former un élément de galerie de visite, comme cela sera décrit ci-après en référence à la Figure 4.

Comme pour la pièce de raccordement, le débourbeur est en matière plastique, par exemple en polyéthylène haute densité (PEHD), formé par rotomoulage.

Le débourbeur 16 pourrait également être formé dans d'autres matières plastiques sans s'éloigner du cadre de la présente invention.

Si l'on se réfère à la Figure 4, on peut voir qu'il y est représenté un système de gestion d'eaux pluviales 23.

Le système de gestion d'eaux pluviales 23 comprend plusieurs lignes de drainage 24, parallèles et de même longueur, formées chacune par emboîtement de chambres de drainage élémentaires.

Chaque ligne de drainage 24 comprend une extrémité ouverte 24a, destinée à s'emboîter avec le bourrelet 8 de la lucarne 3 d'une pièce de raccordement 1.

La galerie de visite 28 est formée par creusement d'une tranchée dans laquelle sont alignés côte à côte des débourbeurs 16. Ensuite, sur chaque débourbeur 16 est posée une pièce de raccordement 1, les différentes pièces de raccordement 1 étant emboîtées entre elles par l'intermédiaire de leurs bourrelets d'extrémité 4, 5, pour former une ligne monobloc, la galerie de visite 28 étant fermée à une extrémité par un bouchon 11 (représenté schématiquement sur la Figure 4), et à l'autre extrémité par une conduite d'arrivée 27 depuis la surface dans la galerie de visite 28.

Chaque ligne de drainage 24 est ensuite emboîtée sur le bourrelet 8 de la lucarne 3 de la pièce de raccordement 1 correspondante.

Une galerie de visite 28 est ainsi formée, ladite galerie de visite 28 permettant à une personne 25 d'inspecter et éventuellement faire des travaux d'entretien sur une ligne de drainage 24, par création d'une hauteur interne suffisante entre la base du débourbeur 16 et l'arête du corps longitudinal 2 (environ 160 à 180 cm).

En pratique, les eaux pluviales sont amenées dans le système de gestion des eaux pluviales par un conduit 26, l'eau étant ensuite amenée à circuler dans la ligne de drainage 24 ayant la conduite 26 à son extrémité, et à passer dans les autres lignes de drainage 24 par l'intermédiaire du débourbeur 16 de la galerie de visite 28, permettant au passage de retenir les boues par gravité, de telle sorte que peu de boues passent dans les autres lignes de drainage 24, ce qui diminue la fréquence de nettoyage des lignes de drainage 24.

## Revendications

1. Pièce de raccordement (1) sur l'extrémité d'une ligne de drainage (24) d'eaux pluviales, comprenant un corps longitudinal arqué (2) s'appuyant sur un plan de base, ledit corps longitudinal (2) étant ouvert à ses deux extrémités dans le sens longitudinal, une lucarne (3) également en forme d'arche et s'appuyant également sur le plan de base étant formée en saillie de la paroi latérale du corps longitudinal (2) vers l'extérieur de celui-ci, la lucarne (3) ayant une hauteur à partir du plan de base inférieure à celle du corps longitudinal (2), la face d'extrémité de ladite lucarne (3) étant ouverte, parallèle au plan longitudinal perpendiculaire au plan de base contenant l'arête du corps longitudinal (2), et portant un moyen d'accouplement (8) permettant un accouplement étanche de la lucarne (3) sur l'extrémité (24a) de la ligne de drainage (24) des eaux pluviales, des nervures de renfort (6) étant formées sur le corps longitudinal (2), les nervures (6) s'étendant sur la face externe du corps longitudinal (2), perpendiculairement au plan longitudinal perpendiculaire au plan de base contenant l'arête du corps longitudinal (2), **caractérisée en ce que** lesdites nervures (6) arrivent sur la lucarne (3) et se prolongent (6a) sur la face externe de la lucarne (3).

2. Pièce de raccordement (1) selon la revendication 1, **caractérisée par le fait qu'**un moyen d'accouplement d'extrémité (4 ; 5) est formé sur le bord de chaque face d'extrémité du corps longitudinal arqué (2), l'un des moyens d'accouplement d'extrémité (4) ayant une forme complémentaire de l'autre moyen d'accouplement d'extrémité (5) afin de permettre un accouplement étanche de deux pièces de raccordement identiques (1) par accouplement des moyens d'accouplement d'extrémité (4 ; 5) desdites deux pièces de raccordement (1).

3. Pièce de raccordement (1) selon l'une des revendications 1 ou 2, **caractérisée par le fait que** la largeur de la lucarne (3) à sa base est comprise entre 60 % et 90 %, de préférence environ 80 %, de la longueur dans la direction longitudinale du corps longitudinal (2).

4. Pièce de raccordement (1) selon l'une des revendications 1 à 3, **caractérisée par le fait que** des anneaux de préhension (10) sont formés sur la paroi externe du corps longitudinal (2) et/ou de la lucarne (3).

5. Pièce de raccordement (1) selon l'une des revendications 1 à 4, **caractérisée par le fait qu'**elle est en matière plastique, de préférence du polyéthylène haute densité (PEHD), formée par rotomoulage.

6. Galerie de visite (28) de lignes de drainage (24) d'eaux pluviales parallèles, **caractérisée par le fait qu'**elle comprend des pièces de raccordement (1) selon l'une des revendications 1 à 5, accolées ou le cas échéant accouplées de manière étanche par leurs moyens d'accouplement d'extrémité (4 ; 5), la lucarne (3) de chacune des pièces de raccordement (1) étant raccordée par accouplement du moyen d'accouplement (8) de la face d'extrémité de la lucarne (3) sur l'une des lignes de drainage (24).

7. Galerie de visite (28) selon la revendication 6, **caractérisée par le fait qu'**elle comprend en outre, sous chaque pièce de raccordement (1), un débourbeur (16) ayant un corps longitudinal ayant une base (17) sensiblement rectangulaire à partir des bords longitudinaux de laquelle s'étendent en s'évasant deux parois latérales (18), symétriquement par rapport au plan longitudinal moyen de la base (17), un rebord (20, 21) parallèle à la base (17) s'étendant à partir des bords des parois latérales (18) opposés aux bords reliés à la base (17), les rebords (20, 21) s'étendant vers l'extérieur du débourbeur (16).

8. Galerie de visite (28) selon la revendication 7, **caractérisée par le fait que** des cannelures (22) sont formées sur la surface externe du débourbeur (16), lesdites cannelures (22) s'étendant du bord de la paroi latérale respective lié à la base (17) à celui sur lequel est formé le rebord (20, 21).

9. Galerie de visite (28) selon l'une des revendications 7 ou 8, **caractérisée par le fait qu'**elle comprend en outre, à chaque extrémité, un bouchon de fermeture (11) de la face ouverte de la pièce de raccordement (1) correspondante, le bouchon présentant sur sa face externe des nervures de renfort (15).

10. Ensemble (23) de drainage d'eaux pluviales, comprenant une pluralité de lignes de drainage d'eaux pluviales (24) parallèles, à une extrémité (24a) desquelles est formée une galerie de visite (28) selon l'une des revendications 7 à 9, la lucarne (3) de chaque pièce de raccordement (1) étant accouplée sur l'extrémité (24a) de l'une des lignes de drainage (24).

## Patentansprüche

1. Verbindungsstück (1) am Ende einer Regenwasser-Kanalisationsleitung (24), die einen gekrümmten Längskörper (2) umfasst, der sich auf eine Basisebene stützt, wobei der Längskörper (2) an seinen beiden Enden in Längsrichtung offen ist, wobei ein Oberlicht (3) ebenfalls Bogenform hat und sich ebenfalls auf die Basisebene stützt, als Vorsprung aus der Seitenwand des Längskörpers (2) in Richtung auf dessen Äußeres, wobei die Höhe des Oberlichts (3) von der Basisebene bis zur Ebene des Längskörpers (2) reicht, wobei die Endseite des Oberlichts (3) offen ist, parallel zur Längsebene, die senkrecht zur Basisebene ist, die die Kante des Längskörpers enthält (2), und ein Kopplungsmittel (8) trägt, wodurch eine wasserdichte Kopplung des Oberlichts (3) an das Ende (24a) der Regenwasser-Kanalisationsleitung (24) möglich wird, wobei Verstärkungsrippen (6) auf dem Längskörper (2) gebildet sind, die sich auf die Außenseite des Längskörpers (2) erstrecken, senkrecht zur Längsebene, die senkrecht zur Basisebene ist, die die Kante des Längskörpers (2) enthält, **dadurch gekennzeichnet, dass** die Rippen (6) zum Oberlicht (3) reichen und sich (6a) an der Außenseite des Oberlichts (3) verlängern.

2. Verbindungsstück (1) nach Anspruch 1, **gekennzeichnet dadurch, dass** ein Endkopplungsmittel (4; 5) am Rand jeder Endseite des gekrümmten Längskörpers (2) gebildet ist, wobei das eine der Endkopplungsmittel (4) eine komplementäre Form zum anderen Endkopplungsmittel (5) hat, um eine wasserdichte Kopplung von zwei identischen Verbindungsstücken (1) durch Kopplung der Endkopplungsmittel (4; 5) der besagten zwei Verbindungsstücke (1) zu gestatten.

3. Verbindungsstück (1) nach einem beliebigen der Ansprüche 1 oder 2, **gekennzeichnet dadurch dass** die Breite des Oberlichts (3) an seiner Basis 60 % bis 90%, vorzugsweise etwa 80% der Länge in Längsrichtung des Längskörpers (2) beträgt.

4. Verbindungsstück (1) nach einem beliebigen der Ansprüche 1 bis 3, **gekennzeichnet dadurch, dass** Griffringe (10) an der Außenwand des Längskörpers (2) und/oder des Oberlichts (3) gebildet sind.

5. Verbindungsstück (1) nach einem beliebigen der Ansprüche 1 bis 4, **gekennzeichnet dadurch, dass** es aus Kunststoff ist, vorzugsweise Hochdichtepolyethylen (HDPE), durch Rotationsformen gebildet.

6. Sichtschacht (28) von Kanalisationsleitungen (24) von Regenwasser parallel, **gekennzeichnet dadurch dass** sie Verbindungsstücke (1) nach einem beliebigen der Ansprüche 1 bis 5 umfasst, aneinandergefügt oder ggf. wasserdicht gekoppelt durch ihre Endkopplungsmittel (4; 5), wobei das Oberlicht (3) jedes der Verbindungsstücke (1) durch Kopplung des Kopplungsmittels (8) der Endseite des Oberlichts (3) mit einer der Kanalisationsleitungen (24) verbunden ist.

7. Sichtschacht (28) nach Anspruch 6, **gekennzeichnet dadurch, dass** er außerdem unter jedem Verbindungsstück (1) einen Schlammfang (16) umfasst, mit einem Längskörper mit einer im wesentlichen rechteckigen Basis (17) ausgehend von den Längsrändern, von denen aus sich, sich erweiternd, zwei Seitenwände (18) erstrecken, symmetrisch im Verhältnis zu der mittleren Längsebene der Basis (17), wobei ein Rand (20, 21) parallel zur Basis (17) sich von den Rändern der Seitenwände (18) aus erstreckt, die den Rändern gegenüberliegen, die mit der Basis (17) verbunden sind, wobei sich die Ränder (20, 21) zum Äußeren des Schlammfangs (16) hin erstrecken.

8. Sichtschacht (28) nach Anspruch 7, **gekennzeichnet dadurch, dass** Rillen (22) an der Außenfläche des Schlammfangs (16) gebildet sind, wobei die Rillen (22) sich vom Rand der Seitenwand, der mit der Basis (17) verbundenen ist, bis zu dem erstrecken, auf dem der Rand (20, 21) gebildet ist.

9. Sichtschacht (28) nach einem beliebigen der Ansprüche 7 oder 8, **gekennzeichnet dadurch, dass** er außerdem an jedem Ende einen Verschlussstopfen (11) für die offene Seite des entsprechenden Verbindungsstücks (1) umfasst, wobei der Stopfen auf seiner Außenseite Verstärkungsrippen (15) aufweist.

10. Einheit (23) zum Abfluss von Regenwasser mit einer Vielzahl von parallelen Regenwasser-Kanalisationsleitungen (24), an deren einem Ende (24a) ein Sichtschacht (28) nach einem beliebigen der Ansprüche 7 bis 9 gebildet ist, wobei das Oberlicht (3) jedes Verbindungsstücks (1) an das Ende (24a) einer der Kanalisationsleitungen (24) gekoppelt ist.

## Claims

1. A piece (1) for connecting on the end of a drain line (24) for rainwater, comprising an arched longitudinal body (2) resting on a base plane, said longitudinal body (2) being open at both ends in the longitudinal direction, a dormer (3) also with an arc shape and also resting on the base plane being formed by protruding from the side wall of the longitudinal body (2) towards the exterior thereof, the dormer (3) having a height from the base plane lower than that of the longitudinal body (2), the end face of said dormer (3) being open, parallel to the longitudinal plane perpendicular to the base plane containing the ridge of the longitudinal body (2), and carrying a coupling means (8) allowing a sealed coupling of the dormer (3) on the end (24a) of the drain line (24) for rainwater, reinforcement ribs (6) being formed on the longitudinal body (2), the ribs (6) extending on the outer face of the longitudinal body (2), perpendicularly to the longitudinal plane perpendicular to the base plane containing the ridge of the longitudinal body (2), **characterized in that** said ribs (6) coming on the dormer (3) and extending (6a) on the outer face of the dormer (3).

2. The connecting piece (1) according to claim 1, **characterized in that** an end coupling means (4; 5) is formed on the edge of each end face of the arched longitudinal body (2), one of the end coupling means (4) having a shape complementary to the other end coupling means (5) so as to allow a sealed coupling of two identical connecting pieces (1) by coupling the end coupling means (4;5) of said two connecting pieces (1).

3. The connecting piece (1) according to one of claims 1 or 2, **characterized in that** the width of the dormer (3) at its base is between 60% and 90%, preferably about 80%, of the length in the longitudinal direction of the longitudinal body (2).

4. The connecting piece (1) according to one of claims 1 to 3, **characterized in that** gripping rings (10) are formed on the outer wall of the longitudinal body (2) and/or the dormer (3).

5. The connecting piece (1) according to one of claims 1 to 4, **characterized in that** it is made of plastic material, preferably high-density polyethylene (HDPE), formed by rotomolding.

6. A service gallery (28) of parallel drain lines (24) for rainwater, **characterized in that** it comprises connecting pieces (1) according to one of claims 1 to 5, joined or, where required, coupled in a sealed manner by their end coupling means (4; 5), the dormer (3) of each connecting piece (1) being connected by coupling the coupling means (8) of the end face of the dormer (3) on one of the drain lines (24).

7. The service gallery (28) according to claim 6, **characterized in that** it further comprises, below each connecting piece (1), a de-silter (16) having a longitudinal body having a substantially rectangular base (17) from the longitudinal edges of which two side walls (18) extend by flaring symmetrically with respect to the median longitudinal plane of the base (17), a rim (20, 21) parallel to the base (17) extending from the edges of the side walls (18) opposite to the edges connected to the base (17), the rims (20, 21) extending towards the exterior of the de-silter (16).

8. The service gallery (28) according to claim 7, **characterized in that** splines (22) are formed on the outer surface of the de-silter (16), said splines (22) extending from the edge of the respective side wall connected to the base (17) to that on which the rim (20, 21) is formed.

9. The service gallery (28) according to one of claims 7 or 8, **characterized in that** it further comprises, at each end, a plug (11) of the open face of the corresponding connecting piece (1), the plug having reinforcement ribs (15) on its outer face.

10. An assembly (23) for draining rainwater, comprising a plurality of parallel rainwater drain lines (24), at one end (24a) of which a service gallery (28) is formed according to one of claims 7 to 9, the dormer (3) of each connecting piece (1) being coupled on the end (24a) of one of the drain lines (24).
